# FASCICULE DE BREVET EUROPEEN

(11) **EP 1 218 203 B1**
(45) Date de publication et mention de la délivrance du brevet: **18.01.2006**
(21) Numéro de dépôt: 00958639.7
(22) Date de dépôt: 28.07.2000
(51) Int. Cl.: B42D 5/00, B44C 1/10

(54) **SUPPORT DE MARQUAGE ADHESIF REPOSITIONNABLE COMPATIBLE AVEC LA PEAU**
KLEBENDER, REPOSITIONIERBARER UND HAUTKOMPATIBLER MARKIERUNGSTRÄGER
SKIN-COMPATIBLE ADHESIVE MARKING SUPPORT CAPABLE OF BEING AFFIXED

(30) Priorité: 30.07.1999 FR 9910006
(43) Date de publication de la demande: 03.07.2002
(73) Titulaire: Millet Innovation, 26270 Loriol sur Drome (FR)
(72) Inventeur: MILLET, Jean-Claude, F-26500 Bourg-lès-Valence (FR)
(74) Mandataire: Thibault, Jean-Marc
(86) Numéro de dépôt international: PCT/FR2000/002172
(87) Numéro de publication internationale: WO 2001/008898

(56) Documents cités:
- EP-A- 0 968 839
- US-A- 4 594 276
- US-A- 5 827 591

## Description

La présente invention concerne le domaine des supports de marquage adhésifs repositionnables, en particulier ceux destinés à la prise de notes écrites.

### TECHNIQUE ANTERIEURE :

On connaît d'assez longue date l'usage de supports de notes repositionnables, commercialisés sous l'appellation de Post-it® comme décrit par exemple dans les documents US-A-5 827 591 et US-A-4 594 276. Ces supports de notes sont constitués de pièces rectangulaires de papier comportant une petite portion adhésive permettant de les stocker en bloc, de les disposer et de les repositionner à volonté sur des objets ou des surfaces voulus pour attirer l'attention et servir d'aide-mémoire.

Ces supports de notes adhésifs en papier ont pour inconvénient d'être à usage unique.

Un autre inconvénient de ces supports adhésifs repositionnables est la nécessité de les disposer sur des supports plans comme des feuilles, des couvertures d'ouvrages ou la surface de meubles.

### EXPOSE DE L'INVENTION:

L'objet de la présente invention est de réaliser un support de notes adhésif repositionnable qui puisse être disposé sur tout type de support, y compris le corps humain.

Un objectif de l'invention est donc de réaliser un support de notes adhésif apte à épouser toutes sortes de formes.

Un objectif de l'invention est aussi de réaliser un support adhésif apte à rester disposé sur l'épiderme.

Un autre objectif de l'invention est de fournir un support de notes adhésif qui soit réutilisable.

Enfin, de façon surprenante, l'invention a pour objet, non seulement de permettre la prise de notes écrites sur le support, mais aussi de permettre d'effectuer un marquage olfactif.

Succinctement, ces objectifs sont atteints selon l'invention en réalisant un support de marquage comprenant une pièce de matière souple et absorbante, notamment de tissu, enduite d'une couche de gel silicone auto-adhésif. Ce type de gel adhère naturellement aux objets et à l'épiderme. Ceci permet avantageusement au support d'être collé et repositionné aisément et indéfiniment. En outre, le gel a une élasticité et une consistance similaire à celle de l'épiderme, si bien que le support se déforme et s'applique parfaitement contre une partie du corps ou contre un objet de forme complexe.

L'invention est réalisée avec un support de marquage visuel ou olfactif apte à être posté sur le corps humain, le support comprenant une bande de matière souple absorbante apte à fixer temporairement un message visuel ou olfactif, solidarisée avec une couche de gel auto-adhésif compatible avec l'épiderme.

Il est prévu de mettre en oeuvre de préférence une couche de gel composée de gel silicone viscoélastique, le gel étant avantageusement apte à absorber et à libérer progressivement une substance aromatique ou un liquide parfumé.

Selon un mode de réalisation, la bande de matière souple absorbante est solidarisée sur une trame de tissu intercalaire, la trame de tissu étant enduite par la couche de gel.

Selon le mode de réalisation préféré, la bande est composée de matière apte à absorber et à libérer progressivement une substance aromatique ou un liquide parfumé et/ou de matière encrable, notamment de tissu élastique, par exemple un mélange de polyamide et d'élasthanne.

De façon avantageuse, la bande de matière et la couche de gel sont lavables.

Selon des exemples de réalisation, la couche de gel a une épaisseur de l'ordre d'un dixième de millimètre à quelques millimètres.

Il est prévu avantageusement que la couche de gel est apte à recouvrir et à adhérer sur la bande de matière d'un autre support, afin de masquer le marquage visuel ou olfactif de l'autre support ou de superposer les supports en bloc.

Alternativement, il est prévu avantageusement que la couche de gel est recouverte d'une pellicule de protection.

Enfin, l'invention prévoit de réaliser un ensemble d'écriture comprenant au moins un tel support et des moyens d'écriture à encre lavable.

### BREVE DESCRIPTION DES DESSINS :

Ces objets, caractéristiques et avantages de la présente invention, ainsi que d'autres, apparaîtront à la lecture de la description de réalisation de support de marquage qui suit, faite à titre d'exemple non limitatif, en relation avec les figures jointes, parmi lesquelles :
- la **fig. 1** représente une vue de face et une coupe de support de marquage selon l'invention, et
- la **fig. 2** représente une utilisation de support de marquage selon l'invention appliqué sur une main.

### MEILLEURE MANIERE DE REALISER L'INVENTION :

L'idée générale de l'invention est d'associer une pièce de matière souple absorbante pouvant servir de support d'écriture ou d'impression ou encore à fixer un parfum, avec une couche de gel auto-adhésif ayant une fonction de lien et d'interface avec un support quelconque, y compris la peau.

La **fig. 1** montre un exemple de réalisation de support **1** de forme carrée, se composant d'une bande **2** de matière souple absorbante dont la surface inférieure est enduite, de préférence totalement, par la couche de gel **3,** la surface supérieure libre constituant la surface d'écriture ou d'impression. La surface inférieure de la couche de gel **3** est recouverte d'une pellicule de protection **4,** constituée par exemple d'un film pelable en polyéthylène.

La matière souple absorbante doit remplir des fonctions de support d'écriture ou d'impression et de renfort mécanique, sans nuire à la déformabilité du support achevé.

L'invention prévoit donc que la matière de renfort du support est à la fois souple et encrable ou imprimable.

L'invention prévoit également que le support dans son ensemble est lavable de façon à pouvoir effacer les messages écrits ou les messages olfactifs, en vue de renouveler ou de changer de messages.

Selon le mode de réalisation préféré de l'invention, le support **1** comporte une bande 2 de tissu élastique en guise de matière absorbante.

A titre d'exemple de réalisation, la bande de tissu peut avantageusement être composée d'un mélange de polyamide et d'élasthanne, ce qui fournit d'excellents résultats en termes de tenue mécanique, de souplesse, et d'encrage ou d'impression.

Ensuite, l'invention prévoit de mettre en oeuvre un gel auto-adhésif bio-compatible, c'est-à-dire compatible au contact prolongé avec l'épiderme.

De nombreux gels auto-adhésifs peuvent être envisagés.

Selon le mode de réalisation préféré de l'invention, la combinaison des propriétés d'adhérence et de compatibilité avec l'épiderme est obtenue en mettant en oeuvre un gel silicone viscoélastique.

A titre d'exemple de réalisation, la couche de gel auto-adhésif est constituée de gel silicone réticulé commercialisé par la demanderesse sous l'appellation EPITHELIUM 27.

Ce type de gel silicone réticulé a une consistance et une souplesse similaire à celles de tissus de l'épiderme humain et les silicones présentent de façon générale une bonne compatibilité avec l'épiderme. Lesdits gels silicones auto-adhésifs sont donc parfaitement indiqués pour une application d'interface entre le support et la peau.

La fixation de la couche de gel **3** sur la bande de tissu **2** est obtenue de préférence par collage spécifique (malgré l'adhérence propre au gel) sur toute la surface de la bande **2.**

Pour la réalisation pratique de supports selon l'invention, il est préférable que la couche de gel silicone recouvre la bande de tissu **2** sur une épaisseur **E** limitée, de l'ordre d'un dixième de millimètre à quelques millimètres, typiquement entre 0,3 mm et 1 mm.

Les dimensions planes des supports de marquage peuvent varier dans de grandes proportions sans sortir du cadre de la présente invention.

A titre d'illustration, il est possible de produire des supports carrés, ayant par exemple des dimensions de 50 x 50 mm, destinés à servir de supports de notes et qui se présentent assemblés en bloc par superposition.

Un avantage du support selon l'invention, est que la trame de tissu fournit un renfort mécanique qui compense la fragilité du gel, évitant ainsi une usure prématurée du support de marquage.

Un autre avantage de la combinaison d'un tissu et d'un gel silicone selon l'invention, est de constituer un support de marquage lavable, donc réutilisable. En effet, les gels silicones précités sont lavables, de même que la bande de matière est a priori lavable, notamment s'il s'agit de tissu.

L'avantage essentiel du choix d'un tissu élastique comme constituant du support de marquage selon l'invention est d'obtenir une excellente déformabilité du support (l'élasticité du support étant finalement déterminée essentiellement par la couche de gel), tout en permettant de fixer temporairement un message, directement ou indirectement, au travers d'un autre support adapté.

Le message fixé peut être de nature visuelle, c'est-à-dire écrit ou imprimé, ou bien de nature olfactive, c'est-à-dire constitué par une substance aromatique, un parfum ou une fragrance.

Selon une alternative de réalisation de l'invention, il est possible d'implanter une épaisseur supplémentaire de matière polymère très absorbante sur la trame du tissu enduit de gel. Le tissu sert alors simplement de lien et d'interface entre la couche de gel et l'épaisseur de matière absorbante qui constitue le support de marquage visuel ou olfactif. Ce complexe spécifique permet de réaliser des supports dont l'épaisseur de matière absorbante est destinée à stocker un certain volume de liquide parfumé ou à fixer des encres particulières.

Il est à noter que la couche de gel silicone peut elle-même avantageusement fixer temporairement un message olfactif, car les huiles polymères silicones sont aptes à absorber et à libérer des substances aromatiques. Un parfum peut ainsi s'imprégner indifféremment dans l'épaisseur de la pièce de tissu et dans l'épaisseur de la couche de gel. Un tel support de marquage olfactif peut avantageusement retenir une quantité importante de substance odorante et la libérer progressivement.

Les supports de marquage selon l'invention conviennent ainsi à de multiples utilisations, dont seuls quelques exemples sont donnés dans la présente.

### POSSIBILITE D'APPLICATION INDUSTRIELLE:

A titre d'exemple, comme illustré sur la **fig. 2**, un support **1** peut être disposé sur la peau, ici au dos de la main, pour prendre des notes et servir d'aide-mémoire.

Le support peut également être imprégné de parfum, avant d'être appliqué sur une partie du corps, détaché, recollé, ou même inactivé par superposition d'un autre support, selon les circonstances et la volonté de l'usager.

Après utilisation, le message écrit ou le message olfactif peut être effacé, par lavage en machine notamment, en vue d'une nouvelle utilisation.

Le support de marquage est destiné en particulier à la prise de notes écrites. Aussi, il est prévu de fournir, selon l'invention, un ensemble de marquage comprenant des supports de marquage **2** et un feutre, un stylo, ou tout autre moyen d'écriture à encre lavable.

D'autres applications, modes de réalisation, variantes et améliorations apparaîtront à l'homme du métier sans sortir du cadre de la présente invention, la portée de la protection étant définie par les revendications ci-après.

## Revendications

1. Support **(1)** de marquage visuel ou olfactif apte à être posté sur le corps humain, **caractérisé en ce qu'**il comprend une bande **(2)** de matière souple absorbante apte à fixer temporairement un message visuel ou olfactif, solidarisée avec une couche de gel silicone viscoélastique **(3)** auto-adhésif compatible avec l'épiderme.

2. Support selon la revendication 1, **caractérisé en ce que** le gel **(3)** est apte à absorber et à libérer progressivement une substance aromatique ou un liquide parfumé.

3. Support selon la revendication 1 ou 2, **caractérisé en ce que** la bande de matière **(2)** et la couche de gel **(3)** sont lavables.

4. Support selon l'une des revendications 1 à 3, **caractérisé en ce que** la bande de matière souple absorbante est solidarisée sur une trame de tissu intercalaire, la trame de tissu étant enduite par la couche de gel.

5. Support selon l'une des revendications 1 à 4, **caractérisé en ce que** la bande est composée de matière apte à absorber et à libérer progressivement une substance aromatique ou un liquide parfumé.

6. Support selon l'une des revendications 1 à 5, **caractérisé en ce que** la bande **(2)** est composée de matière encrable.

7. Support selon l'une des revendications 1 à 6, **caractérisé en ce que** la bande **(2)** est composée de tissu élastique.

8. Support selon l'une des revendications 1 à 7, **caractérisé en ce que** la bande est composée d'un mélange de polyamide et d'élasthanne.

9. Support selon l'une des revendications 1 à 8, **caractérisé en ce que** la couche de gel **(3)** a une épaisseur **(E)** de l'ordre d'un dixième de millimètre à quelques millimètres.

10. Support selon l'une des revendications 1 à 9, **caractérisé en ce que** la couche de gel est apte à recouvrir et à adhérer sur la bande de matière d'un autre support, afin de masquer le marquage visuel ou olfactif de l'autre support ou de superposer les supports en bloc.

11. Support selon l'une des revendications 1 à 10, **caractérisé en ce que** la couche de gel **(3)** est recouverte d'une pellicule de protection **(4).**

12. Ensemble d'écriture comprenant au moins un support **(1)** selon l'une des revendications 1 à 11, et des moyens d'écriture **(5)** à encre lavable.

## Patentansprüche

1. Träger (1) zur visuellen oder olfaktorischen Markierung, welcher geeignet ist, auf dem menschlichen Körper angebracht zu werden, **dadurch gekennzeichnet, daß** er einen Streifen (2) aus flexiblem, absorbierendem Material aufweist, der geeignet ist, eine visuelle oder olfaktorische Mitteilung temporär zu fixieren und der mit einer Schicht aus selbsthaftendem, hautverträglichem, viskoelastischem Silikongel (3) fest verbunden ist.

2. Träger nach Anspruch 1, **dadurch gekennzeichnet, daß** das Gel (3) geeignet ist, eine aromatische Substanz oder eine parfümierte Flüssigkeit aufzunehmen und nach und nach freizusetzen.

3. Träger nach Anspruch 1 oder 2, **dadurch gekennzeichnet, daß** der Materialstreifen (2) und die Gelschicht (3) abwaschbar sind.

4. Träger nach einem der Ansprüche 1 bis 3, **dadurch gekennzeichnet, daß** der Streifen aus flexiblem, absorbierendem Material mit einem eingelegten Gewebeschuß fest verbunden ist, wobei der Gewebeschuß mit der Gelschicht überzogen ist.

5. Träger nach einem der Ansprüche 1 bis 4, **dadurch gekennzeichnet, daß** der Streifen aus einem Material besteht, das geeignet ist, eine aromatische Substanz oder eine parfümierte Flüssigkeit aufzunehmen und nach und nach freizusetzen.

6. Träger nach einem der Ansprüche 1 bis 5, **dadurch gekennzeichnet, daß** der Streifen (2) aus einem mit Tinte beschreibbarem Material besteht.

7. Träger nach einem der Ansprüche 1 bis 6, **dadurch gekennzeichnet, daß** der Streifen (2) aus elastischem Gewebe besteht.

8. Träger nach einem der Ansprüche 1 bis 7, **dadurch gekennzeichnet, daß** der Streifen aus einem Gemisch aus Polyamid und Elasthan besteht.

9. Träger nach einem der Ansprüche 1 bis 8, **dadurch gekennzeichnet, daß** die Gelschicht (3) eine Dicke (E) in der Größenordnung von einem zehntel Millimeter bis zu einigen Millimetern aufweist.

10. Träger nach einem der Ansprüche 1 bis 9, **dadurch gekennzeichnet, daß** die Gelschicht geeignet ist, den Materialstreifen eines anderen Trägers zu bedecken und an diesem zu haften, um die visuelle oder olfaktorische Markierung des anderen Trägers zu überdecken oder um die Träger zu einem Block übereinander anzuordnen.

11. Träger nach einem der Ansprüche 1 bis 10, **dadurch gekennzeichnet, daß** die Gelschicht (3) mit einem Schutzfilm (4) überzogen ist.

12. Schreibeinheit mit wenigstens einem Träger (1) nach einem der Ansprüche 1 bis 11, sowie Schreibmittel (5) mit abwaschbarer Tinte.

## Claims

1. Visual or olfactory marking support (1) able to be posted on the human body, **characterized in that** it comprises a strip (2) of flexible, absorbent material capable of temporarily fixing a visual or olfactory message, attached to a layer of viscoelastic silicone gel (3) that is self-adhesive and compatible with the epidermis.

2. Support as in claim 1, **characterized in that** the gel (3) is able to be absorbed and to release gradually an aromatic substance or a perfumed liquid.

3. Support as in claim 1 or 2, **characterized in that** the strip of material (2) and the gel layer (3) are washable.

4. Support as in any of claims 1 to 3, **characterized in that** the strip of flexible, absorbent material is attached to an intermediate meshwork of fabric, the fabric meshwork being coated with the gel layer.

5. Support as in any of claims 1 to 4, **characterized in that** the strip consists of material able to be absorbed and to release gradually an aromatic substance or a perfumed liquid.

6. Support as in any of claims 1 to 5, **characterized in that** the strip (2) consists of inkable material.

7. Support as in any of claims 1 to 6, **characterized in that** the strip (2) consists of an elastic fabric.

8. Support as in any of claims 1 to 7, **characterized in that** the strip consists of a mixture of polyamide and elastane.

9. Support as in any of claims 1 to 8, **characterized in that** the gel layer (3) has a thickness (E) in the region of a tenth of a millimetre to a few millimetres.

10. Support as in any of claims 1 to 9, **characterized in that** the gel layer is able to cover and adhere to the strip of material of another support in order to mask the visual or olfactory marking of the other support or to superimpose the supports in a stack.

11. Support as in any of claims 1 to 10 **characterized in that** the gel layer (3) is coated with a protective film (4).

12. Writing set comprising at least one support (1) as in any of claims 1 to 11 and writing means (5) in washable ink.
